# EUROPÄISCHE PATENTANMELDUNG

(11) **EP 4 550 584 A1**
(43) Veröffentlichungstag der Anmeldung: **07.05.2025**
(21) Anmeldenummer: 24208422.6
(22) Anmeldetag: 23.10.2024
(51) Int. Cl.: H01R 13/26, H01R 13/631, H01R 25/14

(54) **ENERGIEÜBERTRAGUNGSSYSTEM**

(30) Priorität: 06.11.2023 DE 102023130599
(71) Anmelder: Stemmann-Technik GmbH, 48465 Schüttorf (DE)
(72) Erfinder: Elskamp, Julian, 48465 Schüttorf (DE)
(74) Vertreter: Griepenstroh, Jörg

(57) **Zusammenfassung**

Die Erfindung betrifft ein Energieübertragungssystem 1 mit einer passiven Kontaktierungseinheit 2 und mit einer aktiven Kontaktierungseinheit 3, wobei die passive Kontaktierungseinheit 2 mehrere gegeneinander elektrisch isolierte Stromschienen 12, 13 aufweist, wobei die Stromschienen 12, 13 eine Längsrichtung LR und senkrecht dazu eine erste Querrichtung QR1 haben, wobei die Stromschienen 12, 13 dazu ausgebildet sind, in der ersten Querrichtung QR1 von einer aktiven Kontaktierungseinheit 3 kontaktiert zu werden, wobei zwei der Stromschienen 12, 13 auf gegenüberliegenden Längsseiten 5, 6 desselben Isolationskörpers 4 parallel zueinander angeordnet sind, wobei der Isolationskörper 4 entgegen der ersten Querrichtung QR1 über die Stromschienen 12, 13 vorsteht, wobei an diesem vorstehenden Ende 9 des Isolationskörpers 4 wenigstens eine Kontaktschiene 18, 19 angeordnet ist, wobei die wenigstens eine Kontaktschiene 18, 19 eine den Stromschienen 12, 13 entsprechende Längsrichtung LR hat, und dazu ausgebildet ist, in der Querrichtung QR1 von der aktiven Kontaktierungseinheit 3 kontaktiert zu werden, dass die Stromschienen 12, 13 Kontaktflächen 14, 15 für den Steckkontakt mit der aktiven Kontaktierungseinheit 2 aufweisen, wobei die Kontaktflächen 12, 13 voneinander abgewandt sind, wobei die aktive Kontaktierungseinheit 3 Stromschienen 22, 23 mit einander zugewandten Kontaktflächen 26, 27 aufweist, wobei der Abstand der Kontaktflächen 26, 27 der Stromschienen 22, 23 der aktiven Kontaktierungseinheit 3 so gewählt ist, dass durch eine Verlagerung in der ersten Querrichtung QR1 ein flächiger Kontakt mit den Kontaktflächen 14, 15 der Stromschienen 12, 13 der passiven Kontaktierungseinheit 2 herstellbar ist.

## Beschreibung

Die Erfindung betrifft ein Energieübertragungssystem mit den Merkmalen des Patentanspruches 1.

Im Stand der Technik sind Energieübertragungssysteme bekannt, beispielsweise Stromleistenanordnungen, die eine Stromleiste mit einer Stützschiene aufweisen und eine auskuppelbare Stromabnahmevorrichtung aufnehmen können, über deren Kontaktfinger der Kontakt mit Strom führenden Leitern der Stromleiste hergestellt werden kann. Einer solche Stromleiste kann an jeder beliebigen Stelle über eine in die offene Leisten-Nut einzuführende Stromabnehmervorrichtung Strom entnommen werden (DE 72 32 888 U).

Die DE 20 2018 101 958 U1 offenbart ein Stromführungsprofil mit einem Abgriffstecker, wobei der Abgriffsteckerverbinder mehrere Stege hat, die nebeneinander angeordnet sind und elektrische Kontaktelemente aufweist, die jeweils zusammen mit einem zugeordneten Steg zum Eintauchen in eine Nut des Stromführungsprofils ausgebildet sind, um einen elektrischen Leiter in der Nut elektrisch leitend zu kontaktieren. Derartige Stromführungsprofile und zugehörige Abgriffsteckerverbinder werden beispielsweise zur Verdrahtung und zum Anschluss von Leuchten genutzt.

Es ist üblich, dass Schiffe auch bei kurzer Liegezeit im Hafen, wie z.B. Fähren, mit Landstrom versorgt werden. Der Landstrom versorgt das Bordnetz, kann aber auch dazu verwendet werden, elektrisch betriebene Schiffe zu laden. Zum Ausgleich von Relativbewegungen zwischen dem Schiff und der Landseite eines Energieübertragungssystems können einzeln isolierte, vertikal angeordnete Stromschienen eingesetzt werden, um entweder elektrische Leistung oder Daten zu übertragen. Um mehrere Phasen (L1, L2, L3, L4) abbilden zu können, müssen also mehrere Stromschienen vertikal nebeneinander und elektrisch isoliert angeordnet werden. Dadurch ist ein relativ breiter Bauraum erforderlich.

Der Erfindung liegt die Aufgabe zugrunde, ein kompakteres Energieübertragungssystem aufzuzeigen.

Diese Aufgabe wird durch ein Energieübertragungssystem mit den Merkmalen des Patentanspruches 1 gelöst.

Die Unteransprüche betreffen vorteilhafte Weiterbildungen der Erfindung.

Der Grundgedanke der Erfindung besteht darin, einen einzigen Isolationskörper mit mehreren Phasen zu versehen, wobei wenigstens zwei Phasen (L1, L2) zur Leistungsübertragung und wenigstens eine weitere Phase (L3, L4) bevorzugt zur Datenübertragung dienen sollen. Das erfindungsgemäße Energieübertragungssystem sieht demnach mehrere gegeneinander elektrisch isolierte Stromschienen an einer passiven Kontaktierungseinheit vor, wobei die Stromschienen eine Längsrichtung und senkrecht dazu eine erste Querrichtung haben. Die Stromschienen sind dazu ausgebildet, in einer ersten Querrichtung von einer aktiven Kontaktierungseinheit kontaktiert zu werden, wobei zwei der Stromschienen auf gegenüberliegenden Seiten desselben Isolationskörpers parallel zueinander angeordnet sind.

Die passive Kontaktierungseinheit mit dem Isolationskörper ist die männliche Baugruppe des Energieübertragungssystem. Die aktive Kontaktierungseinheit ist die weibliche Baugruppe des Energieübertragungssystems. Zwar werden die Kontaktierungseinheiten über eine Steckbewegung miteinander in Kontakt gebracht, so dass die beiden Kontaktierungseinheiten in Steckrichtung und in einer Querrichtung, insbesondere horizontal, orientiert sind. Es bleibt jedoch möglich, die aktive Kontaktierungseinheit auch im gesteckten Zustand in Längsrichtung der Stromschienen zu verlagern, ohne dass der elektrische Kontakt unterbrochen wird.

Der Isolationskörper steht zur aktiven Kontaktierungseinheit hin entgegen der ersten Querrichtung über die Stromschienen vor. An diesem vorstehenden Ende des Isolationskörpers befindet sich eine Stirnseite, in welcher wenigstens eine Kontaktschiene angeordnet ist. Diese wenigstens eine Kontaktschiene hat eine den Stromschienen entsprechende Längsrichtung und eine entsprechende erste Querrichtung und ist dazu ausgebildet, in der ersten Querrichtung von der aktiven Kontaktierungseinheit kontaktiert zu werden. Erfindungsgemäß ist somit ein Isolationskörper vorgesehen, der gleichzeitig wenigstens drei Schienen aufweist, von denen zwei Schienen Stromschienen sind und eine weitere Schiene eine Kontaktschiene. Die zwei Stromschienen, die sich gegenüber liegen, dienen zur Leistungsübertragung. Zwischen diesen Schienen ist der Abstand am größten. Wenigstens eine weitere Kontaktschiene dient vorzugsweise zur Datenübertragung. Sie befindet sich an einer Stirnseite bzw. an dem über die Querseiten der Stromschienen vorstehenden Ende des Isolationskörpers, d.h. in Steckrichtung betrachtet zwischen den Stromschienen. Die Länge derartiger, vertikal angeordneter mehrphasiger Kontaktschienen kann individuell an den Einsatzzweck angepasst werden. Die Länge kann z.B. 3 m betragen.

Die Stromschienen besitzen jeweils Kontaktflächen für den Steckkontakt mit der aktiven Kontaktierungseinheit. Die Kontaktflächen sind voneinander abgewandt. Die aktive Kontaktierungseinheit weist Stromschienen miteinander zugewandten Kontaktflächen auf. Die Stromschienen der aktiven Kontaktierungseinheit können eine andere Länge haben als die Stromschienen der passiven Kontaktierungseinheit. Bevorzugt haben die Stromschienen der aktiven Kontaktierungseinheit eine in Steckrichtung gemessene größere Breite als die Stromschienen der passiven Kontaktierungseinheit. Der Abstand der Kontaktflächen der Stromschienen der aktiven Kontaktierungseinheit ist so gewählt, dass durch eine Verlagerung in Querrichtung ein flächiger Kontakt mit den Kontaktflächen der Stromschienen der passiven Kontaktiereinheit herstellbar ist. Im Unterschied hierzu ist in einer bevorzugten Weiterentwicklung vorgesehen, dass die Kontaktschienen Kontaktflächen für den Steckkontakt mit der Kontaktierungseinheit aufweisen, wobei diese Kontaktflächen senkrecht zur Querrichtung stehen und für einen Kontakt senkrecht zu den Kontaktflächen ausgebildet sind. Es werden an den Isolationskörpern zwei unterschiedliche mechanische Kontaktprinzipien umgesetzt: Bei den Stromschienen wird der elektrische Kontakt durch eine Steckverbindung parallel zur Steckrichtung hergestellt und bei der wenigstens einen Kontaktschiene wird der elektrische Kontakt durch eine Steckverbindung senkreckt zur Steckrichtung hergestellt.

Wenigstens eine der Stromschienen der aktiven Kontaktierungseinheit ist federnd ausgebildet und/oder gelagert, um eine hinreichende Kontaktkraft aufzubauen. Diese äußeren Stromschienen dienen insbesondere zur Leistungsübertragung, da bei entsprechender Breite der Stromschienen relativ große Kontaktflächen realisiert werden können, ohne dass die quer zur Steckrichtung gemessene horizontale Breite zunimmt. Bei den stirnseitigen Kontaktschienen wird der elektrische Kontakt dadurch hergestellt, dass die Kontaktflächen senkrecht aufeinander zubewegt werden, wobei dies der Steckrichtung entspricht. Auch hier können die Kontaktschienen der aktiven Kontaktierungseinheit federnd gelagert und/oder ausgebildet sein, um eine hinreichend große Kontaktfläche zu gewährleisten.

In vorteilhafter Weiterbildung der Erfindung besitzt der Isolationskörper Taschen, in denen die Stromschienen angeordnet sind. Die Taschen sind so dimensioniert, dass im Wesentlichen nur die Kontaktflächen über den Isolationskörper vorstehen, so dass der Isolationskörper sehr schmal ist. Zudem können die auf die Kontaktflächen in Steckrichtung wirkenden Steckkräfte über die Taschen in den Isolationskörper übertragen werden. Insbesondere sind bei der erfindungsgemäßen Anordnung mehrere derartige Isolatorkörper überflüssig, da innerhalb eines einzigen Isolatorkörpers mindestens drei parallel zueinander verlaufende Stromschienen/Kontaktschienen angeordnet sein können, sowohl zur Energieübertragung als auch zur Datenübertragung.

Das erfindungsgemäße Energieübertragungssystem weist hinsichtlich der aktiven Kontaktierungseinheit, die das weibliche Gegenstück zum Isolatorkörper ist, Kontaktschienen und Stromschienen auf, die mit den entsprechenden Kontaktschienen und Stromschienen in der passiven Kontaktierungseinheit korrespondieren. Auch während des Steckkontakts bleibt eine Relativbewegung zwischen der aktiven Kontaktierungseinheit und der passiven Kontaktierungseinheit in Längsrichtung der Stromschienen/Kontaktschienen möglich. Bei einer Anwendung zwischen einer Landeinheit und einer wasserfahrzeugseitigen Einheit kann beispielsweise ein Tidenhub oder auch eine Lageveränderung des Wasserfahrzeuges beim Be- und Entladen ausgeglichen werden. Insbesondere die aktive Kontaktierungseinheit kann Mittel aufweisen, um eine Relativbewegung zwischen der aktiven Kontaktierungseinheit und dem Wasserfahrzeug nochmals auszugleichen, sei es durch federnde Lagerung von Stromschienen und Kontaktschienen oder auch durch eine federnde oder nachgiebige Lagerung der aktiven Kontaktierungseinheit insgesamt. Die aktive Kontaktierungseinheit führt die Steckbewegung durch und hält die notwendige Steckkraft aufrecht. Die aktive und die passive Kontaktierungseinheit können jederzeit getrennt werden, da die vorstehend beschriebenen Komponenten nur kraftschlüssig und nicht formschlüssig in Bezug auf die Steckrichtung miteinander verbunden sind.

Die Erfindung wird nachfolgend anhand eines in rein schematischen Zeichnungen dargestellten Ausführungsbeispiels näher erläutert. Diese zeigen:
- Figur 1: einen Horizontalschnitt durch ein Energieübertragungssystem, bei welchem die aktive Kontaktierungseinheit von der passiven Kontaktierungseinheit getrennt ist und
- Figur 2: das Energieübertragungssystem der Figur 1 im gesteckten Zustand.

Die Figur 1 zeigt ein Energieübertragungssystem 1 mit einer passiven Kontaktierungseinheit 2 und einer aktiven Kontaktierungseinheit 3. Die Anordnung dient insbesondere zur Landstromübertragung. Die passive Kontaktierungseinheit 2 ist z.B. landseitig angeordnet und die aktive Kontaktierungseinheit 3 auf einem Schiff.

Die passive Kontaktierungseinheit 2 ist als männlicher Teil ausgebildet und die aktive Kontaktierungseinheit 3 als weiblicher Teil. Die passive Kontaktierungseinheit 2 weist einen Isolationskörper 4 auf, der als langgestreckter Steg ausgebildet ist. Die Darstellungen der Figuren 1 und 2 zeigen den Querschnitt durch den Steg. Das kartesische Koordinatensystem zeigt, dass die dem Betrachter zugewandte +z-Richtung der Längsrichtung LR des Isolationskörpers 4 und aller anderen Bauteile entspricht. Die +x-Richtung ist die Einsteckrichtung, z.B horizontal von der Wasser- zur Landseite. Die Einsteckrichtung SR entspricht der ersten Querrichtung QR1 des Isolationskörpers 4. Die zweite Querrichtung QR2 weist in +y-Richtung.

Der Isolationskörper 4 besitzt gegenüberliegende, parallele Längsseiten 5, 6 und eine Stirnseite 7, die senkrecht zu den Längsseiten 5, 6 steht. Zwischen den Längsseiten 5, 6 und der Stirnseite 7 befinden sich Schrägflächen 8 als Einführschräge des vorderen Endes 9 des Isolationskörpers 4. In den Längsseiten 5, 6 befinden sich Taschen 10, 11, in denen jeweils eine Stromschiene 12, 13 angeordnet ist. Die Kontaktflächen 14, 15 der Stromschienen 12, 13 weisen in entgegengesetzte Richtungen nach außen und verlaufen parallel zueinander. In der Stirnseite 7 befinden sich im Abstand zueinander zwei Taschen 16, 17, in denen jeweils eine Kontaktschiene 18, 19 angeordnet ist, deren Kontaktflächen 20, 21 in der zweiten Querrichtung QR2 orientiert sind.

Die aktive Kontaktierungseinheit 2 weist ebenfalls Stromschienen 22, 23 und zwei Kontaktschienen 24, 25 auf. Die Kontaktflächen 26, 27 der Stromschienen 22, 23 weisen nach innen, so dass der elektrische Kontakt mit den Stromschienen 12, 13 am Isolationskörper 4 über eine Steckverbindung parallel zur Steckrichtung SR in +x-Richtung erfolgt. Die Kontaktflächen 28, 29 der Kontaktschienen 24, 25 sind stirnseitig der Kontaktschien 24, 25, also quer zur Einsteckrichtung SR angeordnet. Sie befinden sich in derselben Ebene, so dass der elektrische Kontakt mit den Kontaktschienen 18, 19 am Isolationskörper 4 über eine Steckverbindung senkrecht zur Steckrichtung SR in +x-Richtung erfolgt. Die Figur 2 zeigt das Energieübertragungssystem in gesteckter Position. Die Phasen L1, L2, L3, L4 stehen über die Stromschienen 13, 23 bzw. 12, 22 und die Kontaktschienen 18, 24 bzw. 19, 25 in Kontakt.

### Bezugszeichen:

1 - Energieübertragungssystem
2 - passive Kontaktierungseinheit
3 - aktive Kontaktierungseinheit
4 - Isolationskörper
5 - Längsseite von 4
6 - Längsseite von 4
7 - Stirnseite von 4
8 - Schrägfläche
9 - Ende von 4
10 - Tasche
11 - Tasche
12 - Stromschiene
13 - Stromschiene
14 - Kontaktfläche von 12
15 - Kontaktfläche von 13
16 - Tasche in 7
17 - Tasche in 7
18 - Kontaktschiene
19 - Kontaktschiene
20 - Kontaktfläche von 18
21 - Kontaktfläche von 19
22 - Stromschiene von 3
23 - Stromschiene von 3
24 - Kontaktschiene von 3
25 - Kontaktschiene von 3
26 - Kontaktfläche von 22
27 - Kontaktfläche von 23
28 - Kontaktfläche von 24
29 - Kontaktfläche von 25
QR1 - erste Querrichtung
QR2 - zweite Querrichtung
LR - Längsrichtung
SR - Einsteckrichtung

## Patentansprüche

1. Energieübertragungssystem (1) mit einer passiven Kontaktierungseinheit (2) und mit einer aktiven Kontaktierungseinheit (3), wobei die passive Kontaktierungseinheit (2) mehrere gegeneinander elektrisch isolierte Stromschienen (12, 13) aufweist, wobei die Stromschienen (12, 13) eine Längsrichtung (LR) und senkrecht dazu eine erste Querrichtung (QR1) haben, wobei die Stromschienen (12, 13) dazu ausgebildet sind, in der ersten Querrichtung (QR1) von einer aktiven Kontaktierungseinheit (3) kontaktiert zu werden, wobei zwei der Stromschienen (12, 13) auf gegenüberliegenden Längsseiten (5, 6) desselben Isolationskörpers (4) parallel zueinander angeordnet sind, wobei der Isolationskörper (4) entgegen der ersten Querrichtung (QR1) über die Stromschienen (12, 13) vorsteht, wobei an diesem vorstehenden Ende (9) des Isolationskörpers (4) wenigstens eine Kontaktschiene (18, 19) angeordnet ist, wobei die wenigstens eine Kontaktschiene (18, 19) eine den Stromschienen (12, 13) entsprechende Längsrichtung (LR) hat, und dazu ausgebildet ist, in der Querrichtung (QR1) von der aktiven Kontaktierungseinheit (3) kontaktiert zu werden, dass die Stromschienen (12, 13) Kontaktflächen (14, 15) für den Steckkontakt mit der aktiven Kontaktierungseinheit (2) aufweisen, wobei die Kontaktflächen (12, 13) voneinander abgewandt sind, wobei die aktive Kontaktierungseinheit (3) Stromschienen (22, 23) mit einander zugewandten Kontaktflächen (26, 27 ) aufweist, wobei der Abstand der Kontaktflächen (26, 27) der Stromschienen (22, 23) der aktiven Kontaktierungseinheit (3) so gewählt ist, dass durch eine Verlagerung in der ersten Querrichtung (QR1) ein flächiger Kontakt mit den Kontaktflächen (14, 15) der Stromschienen (12, 13) der passiven Kontaktierungseinheit (2) herstellbar ist.

2. Energieübertragungssystem (1) nach Anspruch 1, **dadurch gekennzeichnet, dass** die wenigstens eine Kontaktschiene (18, 19) zur Datenübertragung ausgebildet ist.

3. Energieübertragungssystem (1) nach einem der Ansprüche 1 oder 2 , **dadurch gekennzeichnet, dass** die Kontaktschienen (18, 19) Kontaktflächen (20, 21) für den Steckkontakt mit der aktiven Kontaktierungseinheit (2) aufweisen, wobei die Kontaktflächen (20, 21) senkrecht zur ersten Querrichtung (QR1) stehen und für einen Kontakt senkrecht zu den Kontaktflächen (20, 21) ausgebildet sind.

4. Energieübertragungssystem (1) nach einem der Ansprüche 1 bis 3, **dadurch gekennzeichnet, dass** der Isolationskörper (4) Taschen (10, 11) aufweist, in denen die Stromschienen (12, 13) angeordnet sind.

5. Energieübertragungssystem (1) nach einem der Ansprüche 1 bis 4, **dadurch gekennzeichnet, dass** die Stromschienen (12, 13) und die Kontaktschienen (18, 19) vertikal verlaufen.
